# EUROPÄISCHE PATENTSCHRIFT

(11) **EP 0 324 182 B1**
(45) Veröffentlichungstag und Bekanntmachung des Hinweises auf die Patenterteilung: **03.02.1993**
(21) Anmeldenummer: 88121882.0
(22) Anmeldetag: 30.12.1988
(51) Int. Cl.: H01H 9/02

(54) **Befehls- oder Meldegerät mit Abdeckhaube für die Anschlusskontaktfahnen**
Control or indication device with a protective cover for the terminals
Dispositif de commande ou d'indication avec un couvercle de protection pour les bornes

(30) Priorität: 14.01.1988 CH 110/88
(43) Veröffentlichungstag der Anmeldung: 19.07.1989
(73) Patentinhaber: Elektro-Apparatebau Olten AG, 4600 Olten (CH)
(72) Erfinder: Berger, Fritz, CH-4625 Oberbuchsiten (CH)
(74) Vertreter: Fillinger, Peter, Dr.

(56) Entgegenhaltungen:
- DE-A- 2 637 617
- DE-C- 587 373
- DE-U- 7 501 663
- DE-U- 8 332 474
- US-A- 3 754 205

## Beschreibung

Die vorliegende Erfindung bezieht sich auf ein Befehls- oder Meldegerät gemäss dem Oberbegriff des Patentanspruchs 1.

Ein Gehäuse mit rückseitigen Kontaktfahnen dieser Art ist beispielsweise aus der DE-A-26 37 617 bekannt. Gemäss dieser Druckschrift muss die Abdeckhaube nicht geschlossen sein. Sie kann rahmenförmig ausgebildet und zur Rückseite hin völlig offen sein. Damit soll erreicht werden, dass die Anschlusselemente zu Prüfzwecken noch besser zugänglich sind. Dieser bekannte Vorschlag hat den Nachteil, dass dadurch die Gehäusequerschnittfläche um die doppelte Wandstärke der Abdeckhaube vergrössert wird. Eine solche Vergrösserung des Gehäusequerschnitts ist aber bei Mikroschaltern unerwünscht und steht allen konstruktiven Bemühungen um eine Miniaturisierung der Schalter entgegen.

Weiter ist ein Befehlsgerät dieser Art in der DE-C-587 373 beschrieben. Das zylindrische Gehäuse ist mit einem Aussengewinde versehen, auf das nach Art einer Verschlussmutter die Abdeckhaube aufgeschraubt ist. Die an die Kontaktfahnen anzuschliessenden Leiter werden durch eine Durchbrechung in der vom Gehäuse getrennten Abdeckhaube hindurchgeschoben und an den Kontaktfahnen angeschlossen. Hernach wird die Abdeckhaube über die Leiter gestreift, bis sie zur Anlage mit dem Gehäuse kommt und auf dieses aufgeschraubt. Diese bekannte Lösung hat einerseits den Nachteil, dass die Abdeckhaube verloren gehen kann und anderseits, dass das Anbringen und das Entfernen der Abdeckhaube umständlich ist.

Die DE-U-8 332 474 zeigt im Prinzip eine gleich wirkende und gleich anzubringende Schutzhaube wie die DE-C-587 373 mit dem Unterschied, dass bei der letzteren die Schutzhaube mit einer Rast- und nicht mit einer Gewindeverbindung über den Anschlusskontakten angebracht wird.

Das DE-U-7 501 663 zeigt einen Leistungsselbstschalter mit Netzanschlussklemmen, die durch einen Abdeckschieber gegen eine ungewollte Berührung schützbar sind. Dieser Schieber ist indessen mit dem Schalthebel so gekoppelt, dass die Netzanschlussklemmen nur dann vom Abdeckschieber für Anschlussarbeiten frei gegeben sind, wenn der Schalthebel die AusStellung einnimmt. Einen konkreten Hinweis auf die anmeldungsgemässe Lösung findet sich in dieser Druckschrift nicht.

Die US-A-3 754 205 zeigt einen Stecker, dessen Kontaktstifte im Ruhezustand durch eine Haube geschützt sind. Die Haube ist durch eine Feder beaufschlagt und hat stets die Neigung sich über die Steckerstifte zu schieben. Wird der Stecker in eine Steckdose oder eine Steckermuffe geschoben, schiebt diese die Haube in dem Masse zurück, wie die Steckerstifte in sie eindringen. Dies muss so sein, da beim Einstecken des Steckers die Steckerstifte in der Regel unter Spannung stehen.

Demgegenüber will die anmeldungsgemässe Erfindung einen Berührungsschutz der genannten Art verbessern, derart, dass er einerseits keine Vergrösserung des Gehäusequerschnitts bewirkt und anderseits von der verlangten Schutzfunktion nichts einbüsst.

Erfindungsgemäss erfolgt dies durch die kennzeichnenden Merkmale des Anspruchs 1.

Die Erfindung ist eine optimale Aufteilung des für das Gehäuse vorgesehenen Raumes zwischen den Aussparungen am Gehäuse, den vorhandenen Kontaktpaaren und den Anschlusskontaktfahnen, so dass alle vorgeschriebenen Sicherheitsabstände auf kleinstmöglichem Raum eingehalten werden können.

Anhand der beiliegenden schematischen Zeichnung wird die Erfindung beispielsweise erläutert. Es zeigen:
- Fig. 1: eine Meldeleuchte mit teilweisem Längsschnitt längs der Linie I-I in Fig. 2,
- Fig. 2: einen teilweisen Schnitt durch die Meldeleuchte gemäss Fig. 1 längs der Linie II-II in Fig. 1,
- Fig. 3: ein Drucktastenschalter in perspektivischer Ansicht, wobei Teile weggelassen sind mit einem zweiten Ausführungsbeispiel einer Abdeckhaube,
- Fig. 4: einen Schnitt längs der Linie IV-IV in Fig. 3,
- Fig. 5: eine Ansicht in Richtung des Pfeiles V in Fig. 3 und
- Fig. 6: ein zweites Ausführungsbeispiel einer Abdeckhaube.

Die in den Fig. 1 und 2 gezeigte Meldeleuchte weist eine lichtdurchlässige Kalotte 1 in einem Frontrahmen 2 auf, an den ein zylindrisches Gehäuse 3 anschliesst. Dieses ist zur Befestigung an einer Montagewand mit einem Aussengewinde 4 und einer darauf geschraubten, nicht dargestellten Überwurfmutter versehen. An dem der Kalotte 1 abgewandten Ende des Gehäuses 3 wird dieses von zwei Anschlusskontaktfahnen 5 überragt. An diese werden die elektrischen Leiter angeschlossen (Löten, Steckkontakt etc.). Um die Anschlusskontaktfahnen 5 nach dem Anschliessen der Leiter gegen eine Berührung zu schützen ist im Gehäuse 3 axial verschiebbar und unverlierbar eine Abdeckhaube 6 gelagert. Diese weist in der Verlängerung der Anschlusskontaktfahnen 5 Durchbrechungen 6' auf. Im Gehäuse 3 ist weiter eine axiale Führung 7 vorhanden, in der die Abdeckhaube 6 mit einem Führungsstift 8 axial verschiebbar geführt ist. Zu gegenüber liegenden Seiten des Führungsstiftes 8 ist die Schutzhaube 6 mit zwei Rastfedern 9 mit Rastnasen 10 versehen, welche den Verschiebeweg der Abdeckhaube 6 nach einer Richtung begrenzen und sie dadurch unverlierbar im Gehäuse 3 halten. Die Rastfedern 10 greifen in zwei neben der Führung 7 vorhandene Ausnehmungen 11. Die Abdeckhaube 6 ist zwischen der mit ausgezogenen Strichen gezeigten Grundstellung einerseits und der mit strichpunktierten Strichen gezeigten Schutzstellung anderseits verschiebbar. In die Ausnehmungen 10 und 11 münden je eine Bohrung 13, die der Aufnahme der Rastnase 10 dienen. Oberhalb der Bohrung 13 sind die Ausnehmungen 11 im Verschiebeweg der Rastnasen 10 mit einer Keilfläche 12 versehen, welche dazu dient, die Rastnase 10 nach innen zu drücken, wenn die Abdeckhaube 6 nach aussen gezogen wird.

Die beschriebene Meldeleuchte wird mit in der Grundstellung befindlicher Abdeckhaube 6 montiert (mit ausgezogenen Strichen gezeigt). Nach dem Anschliessen der Anschlussleiter an die Kontaktfahnen 5 wird zum Berührungsschutz dieser Anschlussstellen die Abdeckhaube 6 nach aussen in die strichpunktierte Schutzstellung gezogen, wozu eine vergleichsweise geringe Kraft erforderlich ist. Dabei gleiten die Rastnasen 10 über die Keilflächen 12 und biegen die Rastfedern 9 nach innen gegen die Führung 7. Nach den Keilflächen 12 springen während des weiteren Herausziehens die Rastnasen 10 in die Bohrungen 13 und fixieren die Abdeckhaube 6 in ihrer Schutzstellung. Ein Eindrücken der Abdeckhaube 6 ist ohne deren Beschädigung nicht mehr möglich. Wollte man die Abdeckhaube 6 wieder in die Grundstellung zurückschieben, so müssten mit einem entsprechenden Werkzeug die Rastfedern 9 zusammengedrückt und der Eingriff der Rastnasen 10 in die Bohrungen 13 gelöst werden.

Wollte man die Möglichkeit schaffen, dass die Abdeckhaube 6 aus der ausgefahrenen Stellung wieder zurück in die versenkte Stellung gebracht werden kann, ohne dass sie ihre Schutzfunktion verliert, so könnte dies dadurch geschehen, dass die nach oben gerichtete Seite der Rastnasen 10 mit einem keilförmigen Anzug versehen wird. Dadurch wird die Möglichkeit geschaffen, durch einen Druck auf die Abdeckhaube 6 die Rastfedern 9 nach innen zu biegen. Dabei ist darauf zu achten, dass der Anzug einer solchen Keilflanke zur Wahrung der Schutzfunktion so gewählt wird, dass zum Eindrücken der Schutzhaube 6 ein Mehrfaches jener Kraft notwendig ist, die das Herausziehen der Schutzhaube 6 erfordert.

Die Fig. 3 zeigt den unteren Teil eines Schaltergehäuses 14 eines Tastschalters, in dem die Schalttaste gelagert ist, die durch nicht dargestellte Mittel die im daran befestigten Schaltelement 15 untergebrachten Schaltkontakte betätigt. Diese sind elektrisch leitend mit den Anschlusskontaktfahnen 16 (Fig. 5) verbunden. Das Schaltelement 15 weist ein Gehäuse bestehend aus Gehäuseoberteil 17 und Gehäuseunterteil 18 auf, die miteinander fest verbunden sind. Das untere Ende des Schaltergehäuses 14 ist lösbar mit dem Schaltelement 15 bzw. dem Gehäuseoberteil 17 verbunden. Analog dem Beispiel nach Fig. 1 und 2 ist das Schaltelement 15 mit einer Abdeckhaube 19 versehen, welche den Zweck hat, die Anschlusskontaktfahnen 16 nach dem Anschliessen der Leitungen vor einer ungewollten Berührung zu schützen. Diese Schutzhaube 19 kann, wie aus den Fig. 4 und 5 ersichtlich ist, drei Stellungen einnehmen:
Die erste Stellung (Pos. 1 in Fig. 4 links und Fig. 5) ist die eigentliche Grundstellung, in der sich der Boden 20 der Abdeckhaube 19 nahe dem Schaltelement 15 aber mit Abstand zu diesem befindet. In dieser Stellung ragen die Anschlusskontaktfahnen 16 durch die Durchbrechungen 23 im Boden 20 hindurch und sind zugänglich und frei für das Anschliessen der Leiter.

In dieser ersten Stellung (Pos. 1) sind weiter zwei mit der Abdeckhaube 19 einstückig gefertigte Entriegelungsschieber 21 mit ihren freien Enden 22 in Anschlag mit dem unteren Ende des Schaltergehäuses 14. Die Entriegelungsschieber 21 sind durch entsprechende Durchbrechungen in der Wand des Schaltelementes 15 hindurch geführt.

In der zweiten Stellung (Pos. 2, Fig. 3 und 5) ist die Abdeckhaube 19 über die Anschlusskontaktfahnen 16 heraus gezogen, so dass sie diese gegen eine unerwünschte Berührung schützt. In dieser zweiten Stellung hat die Abdeckhaube 19 einen grösseren Abstand zum Schaltelement 15 als in der ersten Stellung.

In der dritten Stellung (Pos. 3, Fig. 4 rechts) ist die Abdeck haube 19 mit ihrem Boden 20 fast ganz an das Schaltelement 15 herangedrückt. Das Ende 22 des Entriegelungsschiebers ist dabei zwischen das Ende des Schaltergehäuses 14 und die Wand des Schaltelementes 15 geschoben. Die Enden des Entriegelungsschiebers 21 haben dabei das Ende des Schaltergehäuses 14 elastisch nach innen gebogen und die Rastverbindungsmittel (24, 25) zwischen dem Schaltergehäuse 14 und dem Schaltelement 15 gelöst. Diese Rastverbindungsmittel bestehen aus zwei diametral gegenüberliegenden Durchbrechungen 24 im Schaltergehäuse 14, und je einer zugeordneten Rastnase 25 an der Innenseite des Schaltelementes 15.

Vier an der Abdeckhaube 19 achssymmetrisch angeordnete Federarme 26, welche mit einer Klaue 27 eine Schulter 28 der Aussenseite des Schaltelementes 15 hintergreifen, begrenzen den Auszug der Schutzhaube 19 und bestimmen ihre zweite Stellung (Pos. 2). In dieser Stellung untergreifen weiter vier achssymmetrisch an der Schutzhaube 19 angeordnete Federarme 29 mit je einer Rastnase 30 eine zugeordnete Schulter 31 an der Schaltelementaussenseite. Der Anzug der Keilflanken an der Rastnase 30 bestimmt (nebst dem elastischen Verhalten der Federarme 29) die Kraft, die auf die Abdeckhaube 19 ausgeübt werden muss, damit diese aus der zweiten Stellung in die erste zurückgeschoben werden kann. Die Federarme 29 verhindern somit ein ungewolltes Zurückstellen der Schutzhaube 19 aus der zweiten in die erste Stellung.

In der ersten Stellung übergreifen die vier Rastnasen 30 der Federarme 29 eine Schulter 32 und bestimmen damit die für ein Herausziehen der Schutzhaube 19 notwendige Kraft. Ein unbeabsichtigtes Herausziehen der Abdeckhaube 19 wird damit verhindert; mit anderen Worten, die Federarme 29 halten die Abdeckhaube 19 in Richtung der zweiten Stellung mit begrenzter Kraft in der ersten Stellung fest. Nach der entgegengesetzten Richtung (d.h. in Richtung der dritten Stellung) ist die Abdeckhaube 19 durch die gegen das untere Ende des Schaltergehäuses 14 anliegenden Entriegelungsschieber 21 mit begrenzter Kraft gehalten.

Zusammenfassend ergibt sich, dass die Federarme 26 mit der Klaue 27 in Verbindung mit der Schulter 28 den Auszug der Schutzhaube 19 begrenzen (und unverlierbar am Schaltelement 15 halten), wogegen die Federarme 29 mit ihren Rastnasen 30 (bzw. deren Keilflankenneigung) und dem Zusammenwirken mit den Schultern 31 und 32 die Grösse jener Kraft bestimmen, mit denen die Abdeckhaube 19 aus der ersten in die zweite Stellung und aus dieser zurück in die erste Stellung gebracht werden kann.

Das Zusammenwirken der Rastnasen 30 der Federarme 29 mit den Schultern 32 einerseits und die Berührung der Entriegelungsschieber 21 mit dem unteren Ende des Schaltergehäuses 14 anderseits hält an dem die Abdeckhaube 19 in der Stellung 1 (Pos. 1) gegen eine Verschiebung in die dritte Stellung fest, in die sie nur durch Überwinden einer bestimmten Gegenkraft gebracht werden kann.

Nach einem weiteren Ausführungsbeispiel (Fig. 6) können jeweils zwei benachbarte Federarme 26, 29 zu einem einzigen Federarm 33 zusammengefasst sein, der auf seiner dem Schaltelement 15 zugewandten Seite sowohl mit der Klaue 28 als auch mit der Rastnase 30 versehen ist. Hierdurch lässt sich die Kraft, mit der die Abdeckhaube 19 in der 1. und 2. Stellung gehalten ist oder für ein Entfernen oder Abreissen vom Schaltelement 15, vergrössern.

Diese Kraft kann weiter vergrössert werden indem die Fläche 34 hinterschnitten wird und die benachbarte Seite 35 des Federarmes 33 entsprechend ausgebildet in diese Hinterschneidung hineingreift. In diesem Fall müssen für einen Stellungswechsel oder ein Entfernen der Abdeckhaube 19 die Rastnasen 30 bzw. 27 nicht nur über eine der Schultern 28, 31, 32 gedrückt bzw. gezogen und die Federarme nach aussen sondern auch nach der Seite hin gebogen werden.

## Patentansprüche

1. Befehls- oder Meldegerät mit einem Schaltelement (15), das rückseitig wegragende elektrische Anschlusskontaktfahnen (5, 16) und eine Abdeckhaube (6, 19) aufweist, welche am Schaltelement (15) parallel zu den Kontaktfahnen (5, 16) zwischen zwei Stellungen verschiebbar ist und rückseitig einen durchbrochenen Boden für den Durchtritt der Anschlusskontaktfahnen (5, 16) aufweist, wobei in der ersten Stellung die Anschlusskontaktfahnen (5, 16) durch den durchbrochenen Boden hindurch über die Abdeckhaube (6, 19) hinaus vorstehen und in der zweiten Stellung innerhalb der Abdeckhaube (6, 19) liegen und durch deren mit Rastelementen versehene Seitenwände gegen Berührung geschützt sind, dadurch gekennzeichnet, dass die Seitenwände durch mehrere zu den Kontaktfahnen (5, 16) parallele, achssymmetrisch angeordnete Federarme (9, 26, 29, 33) gebildet sind, dass wenigstens ein Teil der Federarme (9, 21, 26, 29, 33) die Rastelemente (10, 27, 30) aufweist, und dass sowohl die Federarme (9, 21, 26, 29, 33) als auch die Rastelemente in Ausnehmungen (11, 34) des Gehäuses (17, 18) des Schaltelementes (15) versenkt sind.

2. Befehls- oder Meldegerät nach Anspruch 1, dadurch gekennzeichnet, dass wenigstens zwei sich gegenüberliegende Ausnehmungen Hinterschneidungen (34) aufweisen, in die die benachbarte Seite eines Federarmes (33) eingreift.

3. Befehls- oder Meldegerät nach Anspruch 1 oder 2, dadurch gekennzeichnet, dass das Schaltelement (15) mit einem Schaltergehäuse (14) durch Rastverbindungsmittel (24, 25) verbunden ist, dass zwei Federarme (21) als Entriegelungsschieber ausgebildet sind, derart, dass sie in einer dritten Stellung der Abdeckhaube (19) zwischen die Rastverbindungsmittel (24, 25) greifen und diese lösen.

## Claims

1. Control or signalling unit comprising a switch element (15) which has electrical terminal contact lugs (5, 16) projecting away at the rear and a protective cover (6, 19) which can be moved between two positions on the switch element (15) parallel to the contact lugs (5, 16) and at the rear has a base incorporating cutouts for the terminal contact lugs (5, 16) to pass through, in the first position the terminal contact lugs (5, 16) protruding through said base and past the protective cover (6, 19) and in the second position lying within the protective cover (6, 19) and protected from contact by its side walls, which are equipped with locators,
characterised in that the side walls are constituted by a plurality of spring arms (9, 26, 29, 33) parallel to the contact lugs (5, 16) and arranged axially symmetrically, that at least part of the spring arms (9, 21, 26, 29, 33) incorporates the locators (10, 27, 30) and that both the spring arms (9, 21, 26, 29, 33) and the locators are sunk into recesses (11, 34) in the casing (17, 18) of the switch element (15).

2. Control or signalling unit according to claim 1, characterised in that at least two opposing recesses incorporate undercuts (34) into which the adjacent side of a spring arm (33) engages.

3. Control or signalling unit according to claim 1 or 2, characterised in that the switch element (15) is connected to a breaker enclosure (14) by locating means (24, 25), that two spring arms (21) take the form of resetting slides such that with the protective cover (19) in a third position they reach between the locating means (24, 25) and release them.

## Revendications

1. Dispositif de commande ou d'indication avec un élément de branchement (15), qui présente des prises de contact de raccordement électriques sortant sur le côté arrière et sur couvercle de protection (6, 19), qui peut coulisser sur l'élément de branchement (15) parallèlement aux prises de contact (5, 16) entre deux positions et présente du côté arrière un fond interrompu pour le passage des prises de contact de raccordement (5, 16), tandis que dans la première position les prises de contact de raccordement (5, 16) font saillie à travers le fond interrompu au-dessus du couvercle de protection (6, 19) et dans la seconde position se trouvent à l'intérieur du couvercle de protection (6, 19) et sont protégées par des parois latérales pourvues d'éléments d'encliquetage contre tout contact, dispositif de commande ou d'indication caractérisé en ce que les parois latérales sont formées par plusieurs bras élastiques (9, 26, 29, 33) parallèles aux prises de contact (5, 16), disposés symétriquement par rapport à l'axe , en ce qu'au moins une partie des bras élastiques (9, 21, 26, 29, 33) présente les éléments d'encliquetage (10, 27, 30) et en ce qu'aussi bien les bras élastiques (9, 21, 26, 29, 33) qu'également les éléments d'encliquetage sont enfoncés dans des évidements (11, 34) du carter (17, 18) de l'élément de branchement (15).

2. Dispositif de commande ou d'indication selon la revendication 1, caractérisé en ce qu'au moins deux évidements se faisant vis à vis présentent des contre-dépouilles (34), dans lesquelles le côté voisin d'un bras élastique (33) vient en prise.

3. Dispositif de commande ou d'indication selon la revendication 1 ou 2, caractérisé en ce que l'élément de branchement (15) est relié à un boîtier (14) par des moyens de liaison par encliquetage (24, 25), en ce que deux bras élastiques (21) sont constitués comme des barreaux de déverrouillage, de telle sorte qu'ils viennent en prise dans une troisième position du couvercle de protection (19) entre les moyens de liaison par encliquetage (24, 25) et libèrent ceux-ci.
